# EUROPÄISCHE PATENTSCHRIFT

(11) **EP 2 685 005 B1**
(45) Veröffentlichungstag und Bekanntmachung des Hinweises auf die Patenterteilung: **28.09.2022**
(21) Anmeldenummer: 13175587.8
(22) Anmeldetag: 08.07.2013
(51) Int. Cl.: E01H 5/09

(54) **VORRICHTUNG ZUM ANPASSEN DER AUSRICHTUNG VON SCHNEEFRÄSEN**
Device for adjusting the orientation of snow blowers
Dispositif d'ajustement de l'orientation de fraises à neige

(30) Priorität: 09.07.2012 DE 102012106161
(43) Veröffentlichungstag der Anmeldung: 15.01.2014
(73) Patentinhaber: Weber, Alois, 87480 Weitnau (DE)
(72) Erfinder: Weber, Alois, 87480 Weitnau (DE)
(74) Vertreter: Hutzelmann, Gerhard

(56) Entgegenhaltungen:
- WO-A1-2011/050460
- CH-A- 361 022
- DE-A1- 2 156 321
- DE-U1- 9 212 617
- DE-U1- 9 308 498
- DE-U1-202011 107 751
- US-A- 3 879 866

## Beschreibung

Die Erfindung bezieht sich auf eine Schneefräse zum Anbau an einem Arbeitsgerät, wobei die Schneefräse eine Vorrichtung zum Anpassen der Ausrichtung von der Schneefräse mit ein oder mehreren Einstellvorrichtungen zum Einstellen der Neigung, Schwenkung, Seitenverstellung umfasst.

Bei Schneefräsen besteht das große Problem, daß insbesondere bei Kurvenfahrten auch eine seitliche Bewegung der Schneefräse, die oftmals an einem Fahrzeug wie einem Traktor, Unimog oder dergleichen angebaut ist, auftritt.

Diese seitlichen Bewegungen führen dazu, daß der seitlich gelegene Schnee nicht mit der Fräse aufgenommen werden kann und die Kurvenfahr behindert.

Gerade bei größeren Schneehöhen und festerem Schnee, die durchfahren werden müssen, stellt dies ein nicht zu vernachlässigendes Problem dar.

In der Vergangenheit wurden deswegen auch Konstruktionen getestet, bei denen die Fräse seitlich offen ist, um auch dort den Eintritt von Schnee zu ermöglichen.

Seitlich offene Fräsen bieten jedoch eine geringere Räumqualität, da auch Schnee seitlich herausfällt.

Zudem besteht die Gefahr, daß feste Gegenstände und auch Eisklumpen unkontrolliert weggeschleudert werden.

Eine andere Herangehensweise an dieses Problem war, daß durch mehrfaches Vor- und Zurückfahren die gefräste Gasse vor allem in Richtung der Kurveninnenseite verbreitert wurde um dann die eigentliche Kurve fahren zu können.

Beide Varianten sind nicht zielführend und weisen erhebliche Nachteile auf.

Aus der DE 2 156 321 A1 ist beispielsweise eine gattungsgemäße Schneefräse bekannt.

Die DE 20 2011 107 751 U1 beschreibt auch eine Kraftbegrenzungseinrichtung, welche jedoch von Hand vom Bediener zurückgesetzt werden muss.

Aufgabe der vorliegenden Erfindung ist es daher, eine Vorrichtung vorzuschlagen, die ein direktes Kurvenfahren von Arbeitsgeräten mit Schneefräsen beim Fräsvorgang ermöglicht und zudem die Sicherheit der Vorrichtung erhöht.

Diese Aufgabe wird erfindungsgemäß durch die Merkmale des Anspruchs 1 gelöst.

Hierdurch kann die Schneefräse an die jeweilige Arbeits- bzw. Fahrsituation angepasst werden.

Mit Hilfe von Hydraulikzylindern kann die Einstellung auf einfache Art und Weise vorgenommen werden.

Durch eine Kraftbegrenzungsvorrichtung sind Schäden vermeidbar, die andernfalls zum Beispiel beim Anfahren gegen feste Gegenstände auftreten würden. Durch die Kraftbegrenzungsvorrichtung kann zum Beispiel ein Wegkippen der Fräse ermöglicht werden. Oftmals wird auch das Abscheren von in der Fräse vorgesehenen Scherbolzen verhindert. Mit einem Überdruckventil wird eine effektive Kraftbegrenzungseinrichtung geschaffen.

Durch eine Nachführungseinrichtung kann eine automatische oder halbautomatische Einstellung der Fräse erfolgen.

Erfindungsgemäß ist es auch sehr vorteilhaft, wenn ein oder mehrere Drehpunkte für die jeweilige Bewegungsrichtung vorgesehen sind.

Damit kann eine optimale Einstellung vorgenommen werden.

Dabei hat es sich als sehr vorteilhaft erwiesen, wenn die Nachführungseinrichtung den Lenkwinkel des Arbeitsgerätes erfasst.

Ebenfalls sehr vorteilhaft ist es erfindungsgemäß, wenn die Nachführungseinrichtung die Radstellung des Arbeitsgerätes erfasst.

Mit beiden Varianten kann in Abhängigkeit zur gewünschten Fahrtrichtung eine Einstellung der Schneefräse erfolgen. Je nach Ausgestaltung des Arbeitsgerätes kann die eine oder die andere Variante zum Einsatz kommen.

Im folgenden wird die Erfindung anhand eines Ausführungsbeispiels veranschaulicht. Dabei zeigen:
- Fig. 1: eine schematische Darstellung einer Schneefräse nach dem Stand der Technik,
- Fig. 2: eine schematische Darstellung einer erfindungsgemäßen Schneefräse bei Geradeaus-Fahrt.
- Fig. 3: eine schematische Darstellung derselben erfindungsgemäßen Schneefräse bei Kurvenfahrt,
- Fig. 4: eine Draufsicht auf eine erfindungsgemäße Schneefräse mit Verstelleinrichtung,
- Fig. 5: eine Seitenansicht derselben Schneefräse,
- Fig. 6: eine Rückseitenansicht der Schneefräse, und
- Fig. 7: eine schematische Darstellung des Hydraulikkreises.

Mit 1 ist in Fig. 1 eine Schneefräse bezeichnet, die an einer durch Vorderräder 2 und Hinterräder 3 angedeuteten Arbeitsmaschine 4 angebracht ist.

Mit der Fräse 1 wird in einer Schneeansammlung 5 eine Gasse 6 gebildet.

Soll nun eine Rechtskurve gefahren werden, wie dies durch die Radstellung der Vorderräder 2 angedeutet ist, so muss die Fräse 1 ebenfalls nach rechts bewegt werden. Die seitliche Bewegungsrichtung 7 ist durch einen Pfeil angedeutet.

Dies ist aber gerade bei großen und festen, möglichst noch verharschten oder vereisten Schneeansammlungen 5 nicht möglich. Der Schnee in Begwegungsrichtung 7 bildet ein festes Hindernis und sorgt so dafür, daß die Kurve nicht gefahren werden kann.

Oftmals konnte man durch mehrfaches Vor- und Zurückfahren die Gasse 6 erweiteren und so eine Richtungsänderung erzielen.

Dies ist jedoch zeitaufwendig und auch zusätzlicher Kraftstoffverbrauch ist nicht vernachlässigbar.

Entsprechend der vorliegenden Erfindung ist nun die Fräse 1 über ein Drehgelenk 8 an einer Grundplatte 10 angebracht. Die Grundplatte 10 ist mit der Arbeitsmaschine 4 verbunden. Zusätzlich sind zwei Hydraulikzylinder 11 und 12 vorgesehen, mit denen sich die Fräse um das Drehgelenk 8 schwenken lässt.

Das Drehgelenk 8 ist so ausgebildet, daß sich die Fräse 1 nach links und rechts schwenken lässt, das bedeutet, die Drehachse des Drehgelenks 8 ist vertikal angeordnet.

Wenn nun eine Kurve gefahren werden soll, wird die Fräse durch die Hydraulikzylinder 11 und 12 in die vorgesehene Fahrtrichtung geschwenkt. Dadurch steht die Fräse 1 immer quer zur gewünschten Fahrtrichtung und kann von vorne den Schnee der Schneeansammlung 5 aufnehmen. Es treten keine seitlichen Kräfte auf, welche die Kurvenfahrt behindern würden.

Dabei kann die Einstellung der Neigung der Fräse 1 manuell erfolgen, oder aber durch einen Lenkwinkelsenor 13 erfolgen, der in Abhängigkeit der bei der Arbeitsmaschine 4 vorgesehenen Fahrtrichtung die Fräse 1 einstellt. Hierzu muss allerdings ein entsprechender Sensor 13 an der Arbeitsmaschine 4 installiert sein. Deswegen ist es bei gelegentlichen Einsätzen auch denkbar, daß ein entsprechender, nicht dargestellter Sensor vorgesehen ist, der mobil die Radstellung der Arbeitsmaschine 4 erfasst. Dazu kann der Sensor an der Grundplatte 10 oder der Fräse 1 angebracht sein.

Für die Ölversorgung der Hydraulikzylinder 11 und 12 kann eine an der Arbeitsmaschine 4 vorhandene Hydraulik genutzt werden. Es ist aber auch denkbar, daß die Fräse 1 ihr eigenes Hydrauliksystem aufweist. In den Versorgungsleitungen der Hydraulikzylinder 11 und 12 können Überdruckventile 14 vorgesehen sein, die bei zu starker Belastung der Fräse 1 zum Beispiel durch Anfahren gegen Kanten oder dergleich ein Wegschwenken der Fräse 1 ermöglichen und so Beschädigungen derselben vermeiden. So kann beispielsweise wirksam ein unerwünschtes Abscheren der in der Fräse 1 als Sicherheitseinrichtung vorgesehenen Scherbolzen vermieden werden. Wenn die erhöhte Belastung beendet ist, kann durch einen erneuten Druckaufbau die Fräse 1 wieder in die vorgesehene Stellung zurück gehen.

Gemäß der vorliegenden Erfindung ist es auch denkbar, daß nicht nur ein Drehgelenk 8 vorgesehen ist, sondern mehrere, die parallel zueinander angeordnet und beispielsweise über eine Zwischenplatte miteinander verbunden sind. Durch eine solche Anordnung ist eine Anpassung auch an engere Kurvenradien möglich. Es wird verhindert, daß die Fräse 1 aus dem Kurvenradius der Arbeitsmaschiene 4 herausragt. Zu diesem Zweck ist es auch denkbar, daß ein Verschiebemechanismus vorgesehen ist, der ein seitliches Verschieben der Fräse relativ zur Arbeitsmaschiene 4 ermöglicht. Dieser Verschiebemechanismus kann ebenfalls hydraulisch gesteuert ausgeführt sein und automatisch oder manuell angesteuert werden.

Desweiteren ist auch eine Kippvorrichtung denkbar, die eine Neigung der Fräse 1 ermöglicht. Auch hier kann eine Überlastsicherung zum Beispiel durch Überdruckventile vorgesehen werden.

Weitere Ausführungen sind denkbar, wobei die Erfindung in den Ansprüchen definiert wird.

## Patentansprüche

1. Schneefräse (1) zum Anbau an einem Arbeitsgerät (4), wobei die Schneefräse eine Vorrichtung zum Anpassen der Ausrichtung von der Schneefräse mit ein oder mehreren Einstellvorrichtungen zum Einstellen der Neigung, Schwenkung, Seitenverstellung umfasst, wobei als Einstellvorrichtungen Hydraulikzylinder (11, 12) vorgesehen sind, **dadurch gekennzeichnet, daß** eine Kraftbegrenzungseinrichtung für die Einstellvorrichtungen vorgesehen ist und daß eine Nachführungseinrichtung (13) relativ zum Arbeitsgerät (4) vorgesehen ist, die den Lenkwinkel und/oder die Radstellung des Arbeitsgerätes erfassen kann, und daß als Kraftbegrenzungseinrichtung ein Überdruckventil (14) vorgesehen ist.

2. Schneefräse nach Anspruch 1, **dadurch gekennzeichnet, daß** ein oder mehrere Drehpunkte (8) für die jeweilige Bewegungsrichtung vorgesehen sind.

## Claims

1. Snow blower (1) for attachment to a working device (4), the snow blower comprising a device for adjusting the alignment of the snow blower (1) with one or more adjustment devices for adjusting the inclination, swiveling, lateral adjustment, with hydraulic cylinders ( 11, 12) are provided, **characterized in that** a force limiting device is provided for the adjusting devices and that a tracking device (13) is provided relative to the implement (4), which can detect the steering angle and/or the wheel position of the implement and that as a force limiting device a Pressure relief valve (14) is provided.

2. Snow blower according to claim 1, **characterized in that** one or more pivot points (8) are provided for the respective direction of movement.

## Revendications

1. Fraise à neige (1) destinée à être fixée à un dispositif de travail (4), la fraise à neige comprenant un dispositif pour régler l'alignement de la fraise à neige (1) avec un ou plusieurs dispositifs de réglage pour régler l'inclinaison, le pivotement, le réglage latéral, avec des vérins hydrauliques ( 11, 12) sont prévus, **caractérisé en ce qu'**un dispositif de limitation de force est prévu pour les dispositifs de réglage et qu'un dispositif de suivi (13) est prévu par rapport à l'outil (4) qui peut détecter l'angle de braquage et/ou la position de la roue de l'outil et qu'une soupape de surpression (14) est prévue comme dispositif limiteur de force.

2. Souffleuse à neige selon la revendication 1, **caractérisée en ce qu'**un ou plusieurs points de pivotement (8) sont prévus pour le sens de déplacement respectif.
